# DEMANDE DE BREVET EUROPEEN

(11) **EP 4 786 906 A1**
(43) Date de publication de la demande: **05.08.2026**
(21) Numéro de dépôt: 26154901.8
(22) Date de dépôt: 29.01.2026
(51) Int. Cl.: F28D 7/10, F28F 1/12, F28F 1/20, F28F 9/02, F28D 21/00, F28F 9/26

(54) **PROCÉDÉ D ASSEMBLAGE D'UN ÉCHANGEUR THERMIQUE À TUBULURE COAXIALE POUR UN CIRCUIT DE CLIMATISATION D'UN VÉHICULE**

(30) Priorité: 30.01.2025 FR 2500973
(71) Demandeur: Hutchinson, 92110 Clichy (FR)
(72) Inventeur: DIEUMEGARD, Bérenger, 45200 AMILLY (FR)
(74) Mandataire: Gevers & Orès

(57) **Abrégé**

Procédé d'assemblage d'un échangeur thermique (10) à tubulure coaxiale, en particulier pour un circuit de climatisation d'un véhicule, l'échangeur (10) comportant :
- une tubulure coaxiale (12) comportant deux tubes coaxiaux,
- un premier connecteur fluidique (14) formé par un premier bloc (22) situé à une première extrémité longitudinale (12a) de la tubulure (12),
- un second connecteur fluidique (16) formé par un second bloc (24) situé à une seconde extrémité longitudinale (12b) de la tubulure (12), opposée à la première extrémité longitudinale (12a),
caractérisé en ce que, le tube interne (18) est formé d'un seul morceau et le tube externe (20) est formé par deux tronçons (30, 32) consécutifs.

## Description

### Domaine technique de l'invention

La présente invention concerne un procédé d'assemblage d'un échangeur thermique à tubulure coaxiale, en particulier pour un circuit de climatisation d'un véhicule, ainsi qu'un échangeur thermique de ce type.

### Arrière-plan technique

Dans certains circuits de climatisation pour véhicules automobiles, notamment ceux utilisant le dioxyde de carbone ou le R134a ou le 1234yf comme fluide frigorigène, il est nécessaire de réaliser un échange ou transfert thermique entre le fluide de la portion haute pression du circuit que l'on cherche à refroidir et le même fluide issu de la portion basse pression de ce circuit qui sert de source froide et qui est réchauffé en échange, pour améliorer le rendement du circuit. On utilise à cet effet un échangeur thermique dit « interne », du fait qu'il ne recherche pas d'échange avec l'air extérieur au véhicule ni avec l'air de l'habitacle.

En général, un échangeur thermique est métallique et est connecté aux conduites correspondantes du circuit de climatisation qui comprennent en particulier des flexibles, via des connecteurs montés à chacune des extrémités de l'échangeur, lequel peut être par exemple de type à plaque, étant constitué d'un empilement de tubes plats et réalisant l'échange thermique tant par convection avec l'air extérieur à l'échangeur que par conduction, ou bien de type à multitubes qui dans sa version la plus simple est de type tubulaire coaxial à contre-courant, réalisant alors l'échange thermique sans la convection précitée.

Dans ce dernier cas, cet échangeur coaxial définit généralement au moins un canal radialement interne délimité par un tube interne et destiné à véhiculer le fluide issu de la portion haute pression du circuit, et au moins un canal radialement externe compris entre le tube interne et un tube externe de l'échangeur et destiné à véhiculer le fluide issu de la portion basse pression du circuit. Les tubes interne et externe sont coaxiaux et séparés l'un de l'autre par des ailettes longitudinales réparties sur la circonférence de l'échangeur.

Il est connu de fixer par soudage ou brasage des connecteurs aux extrémités longitudinales de l'échangeur.

Un inconvénient majeur réside dans la proximité mutuelle des lignes de soudure ou de brasure générées qui, notamment pour des brasages successifs, génèrent des risques de refusion de la brasure antérieure, et également dans la nécessité de réaliser ces soudures ou brasures en aveugle avec des risques de non-étanchéité à la jonction et/ou de pénétration de la brasure dans le canal interne ou externe correspondant pouvant entraîner de ce fait des pertes de charge, une pollution voire une obturation de ces canaux. Dans le document EP-A1-1 762 806, un connecteur est assemblé à par brasage via un raccord intermédiaire, et dans le document EP-A1-1 128 120 (figures 10 et suivantes) un connecteur est brasé directement sur les tubes de l'échangeur via deux cordons de brasure.

Ces solutions ne sont toutefois pas optimales, en particulier car l'assemblage de l'échangeur requiert au moins deux opérations de brasage à réaliser en même temps et dont l'une au moins, relative à la jonction à opérer entre le connecteur et le tube interne, l'est nécessairement « en aveugle » ou dans des conditions difficiles du fait de sa localisation à l'intérieur du connecteur. Il en résulte des risques non négligeables de non-conformité de la connectique et donc de fuite du fluide transféré. De plus, ces brasages impliquent un coût de fabrication et un taux de mise au rebut relativement élevés pour le raccordement obtenu.

La Demanderesse a proposé une solution dans le document EP-A1-2 199 721. Cette solution consiste à assembler le connecteur au tube externe par soudure, et au tube interne par au moins une garniture annulaire d'étanchéité qui est montée sur un prolongement axial du tube interne par rapport au tube externe. La distance axiale entre la garniture et la ligne de soudure est suffisamment importante pour que cette garniture ne soit pas altérée par le soudage. L'échangeur étant formé d'une seule pièce, les tubes sont indissociables et sont donc montés simultanément dans le connecteur. Bien que cette solution soit efficace, elle n'est pas entièrement satisfaisante car le prolongement axial du manchon entraîne un encombrement important de l'échangeur et du connecteur.

Dans le document EP-A1-3 848 660, la Demanderesse a proposé un procédé de raccordement étanche dans lequel les tubes de l'échangeur sont indépendants et sont montés l'un après l'autre dans le connecteur.

La présente invention propose un perfectionnement à ce type de procédé qui est particulièrement adapté à la réalisation d'un échangeur comportant un connecteur à chacune de ses extrémités longitudinales.

### Résumé de l'invention

La présente invention propose un procédé d'assemblage d'un échangeur thermique à tubulure coaxiale, en particulier pour un circuit de climatisation d'un véhicule, l'échangeur comportant :
- une tubulure coaxiale comportant deux tubes coaxiaux, respectivement interne et externe, le tube externe définissant autour du tube interne un premier canal annulaire de circulation d'un premier fluide, et le tube interne définissant intérieurement un second canal de circulation d'un second fluide, les tubes étant indépendants et l'un des tubes comportant des saillies en appui sur l'autre des tubes pour les maintenir à distance l'un de l'autre,
- un premier connecteur fluidique formé par un premier bloc situé à une première extrémité longitudinale de la tubulure, le premier bloc comportant un premier logement de réception d'une première extrémité longitudinale du tube externe et un premier port en communication fluidique avec ledit premier logement, le premier bloc comportant un second logement, coaxial au premier logement, de réception d'une première extrémité longitudinale du tube interne et un second port en communication fluidique avec ledit second port,
- un second connecteur fluidique formé par un second bloc situé à une seconde extrémité longitudinale de la tubulure, opposée à la première extrémité longitudinale, le second bloc comportant un premier logement de réception d'une seconde extrémité longitudinale du tube externe, et un premier port en communication fluidique avec ledit premier logement, le second bloc comportant un second logement, coaxial au premier logement, de réception d'une seconde extrémité longitudinale du tube interne et un second port en communication fluidique avec ledit second port,
caractérisé en ce que, le tube interne est formé d'un seul morceau et le tube externe est formé par deux tronçons consécutifs, le procédé comprend les étapes successives suivantes :
a) on engage la première extrémité longitudinale du tube externe dans le premier logement du premier bloc et on fixe cette première extrémité longitudinale au premier bloc, cette première extrémité longitudinale étant située sur un premier des tronçons du tube externe, et on engage la seconde extrémité longitudinale du tube externe dans le premier logement du second bloc et on fixe cette seconde extrémité longitudinale au seconde bloc, cette seconde extrémité longitudinale étant située sur un second des tronçons du tube externe,
b) on engage le tube interne dans le premier tronçon, depuis une extrémité longitudinale libre de ce premier tronçon, opposée au premier bloc, puis on fait coulisser le tube interne dans le premier tronçon jusqu'à ce que la première extrémité longitudinale du tube interne s'engage dans le second logement du premier bloc,
c) on engage le tube interne dans le second tronçon, depuis une extrémité longitudinale libre de ce second tronçon, opposée au second bloc, puis on fait coulisser le tube interne dans le second tronçon jusqu'à ce que la seconde extrémité longitudinale du tube interne s'engage dans le second logement du second bloc, et
d) on solidarise les premier et second tronçons du tube externe entre eux par l'intermédiaire de leurs extrémités longitudinales libres respectives.

La présente invention propose ainsi de nouveau procédé d'assemblage d'un échangeur du type précité qui a la particularité d'avoir un tube externe en deux tronçons, ces deux tronçons étant fixés l'un à l'autre à la fin du procédé pour que cette opération soit réalisée à distance des connecteurs. Les éventuels joints ou garnitures situés dans les connecteurs ne sont ainsi pas susceptibles d'être altérés par cette opération de fixation des tubes externes.

Le procédé selon l'invention peut comprendre une ou plusieurs des étapes ou caractéristiques suivantes, prises isolément les unes des autres ou en combinaison les unes avec les autres :
- à l'étape d), les premier et second tronçons du tube externe sont solidarisés entre eux par l'intermédiaire d'un manchon de raccordement qui connecte leurs extrémités longitudinales libres respectives ;
- le manchon de raccordement est monté sur l'extrémité longitudinale libre du premier tronçon, avant l'étape a), ou avant l'étape b) ;
- le manchon de raccordement est monté sur l'extrémité longitudinale libre du second tronçon, avant l'étape a), ou avant l'étape b), ou avant l'étape c) ;
- le manchon de raccordement est fixé aux extrémités longitudinales libres des premier et second tronçons par brasage, soudage ou collage ;
- à l'étape d), les premier et second tronçons du tube externe sont solidarisés entre eux par soudage, brasage ou collage direct de ces tronçons ;
- à l'étape d), les premier et second tronçons du tube externe sont solidarisés entre eux par déformation de l'extrémité longitudinale libre de l'un des tronçons, pour y former une partie femelle, ou respectivement mâle, par insertion de l'extrémité longitudinale libre de l'autre des tronçons par engagement mâle-femelle sur ou dans l'extrémité longitudinale libre déformée, et par soudage, brasage ou collage de ces extrémités libres ;
- les première et secondes extrémités longitudinales du tube externe sont fixées respectivement aux premier et second blocs par soudage, brasage ou collage ;
- les première et secondes extrémités longitudinales du tube interne ne sont pas fixées respectivement aux premier et second blocs par soudage, brasage ou collage ;
- un premier embout tubulaire portant au moins un joint annulaire d'étanchéité est situé à la première extrémité longitudinale du tube interne, ledit au moins un joint étant configuré pour coopérer avec ledit second logement du premier bloc pour assurer une étanchéité, et un second embout tubulaire portant au moins un joint annulaire d'étanchéité est situé à la seconde extrémité longitudinale du tube interne, ledit au moins un joint étant configuré pour coopérer avec ledit second logement du second bloc pour assurer une étanchéité ;

-- chacun des premier et second embouts tubulaires est monté sur ou dans l'extrémité longitudinale correspondante, et fixée à cette extrémité par soudage, brasage ou collage ;
chacun des premier et second embouts tubulaires est formé directement sur l'extrémité longitudinale correspondante, et est donc formé d'une seule pièce avec le tube interne ;
- les premier et second embouts portent chacun deux joints annulaires d'étanchéité ;
   -- au moins l'un des ports du premier bloc est orienté perpendiculairement à un axe d'allongement de la tubulure, et au moins l'un des ports du second bloc est orienté perpendiculairement à l'axe d'allongement de la tubulure ;
- le procédé comprend, après l'étape d), une étape e) de mise en forme de la tubulure par cintrage et déformation plastique de cette tubulure ;
   -- les premier et second blocs ont chacun une forme générale parallélépipédique ;
   -- les ports de chacun des blocs débouchent sur une seule et même face plane du bloc, ou sur deux faces planes et perpendiculaires entre elles du bloc ;
   -- les tubes sont dans des matériaux identiques ou différents ;
   -- les tubes sont réalisés en alliage(s) métallique(s) ou en matériau(x) plastique(s) ;
   -- les connecteurs sont dans des matériaux identiques ou différents ;
   -- les connecteurs sont réalisés en alliage(s) métallique(s) ou en matériau(x) plastique(s).

La présente invention concerne également un échangeur thermique à tubulure coaxiale, en particulier pour un circuit de climatisation d'un véhicule, cet échangeur étant obtenu par un procédé selon l'une des revendications précédentes et comprenant :
- une tubulure coaxiale comportant deux tubes coaxiaux, respectivement interne et externe, le tube externe définissant autour du tube interne un premier canal annulaire de circulation d'un premier fluide, et le tube interne définissant intérieurement un second canal de circulation d'un second fluide, les tubes étant indépendants et l'un des tubes comportant des saillies en appui sur l'autre des tubes pour les maintenir à distance l'un de l'autre,
- un premier connecteur fluidique formé par un premier bloc situé à une première extrémité longitudinale de la tubulure, le premier bloc comportant un premier logement de réception d'une première extrémité longitudinale du tube externe et un premier port en communication fluidique avec ledit premier logement, le premier bloc comportant un second logement, coaxial au premier logement, de réception d'une première extrémité longitudinale du tube interne et un second port en communication fluidique avec ledit second port,
- un second connecteur fluidique formé par un second bloc situé à une seconde extrémité longitudinale de la tubulure, opposée à la première extrémité longitudinale, le second bloc comportant un premier logement de réception d'une seconde extrémité longitudinale du tube externe, et un premier port en communication fluidique avec ledit premier logement, le premier bloc comportant un second logement, coaxial au premier logement, de réception d'une seconde extrémité longitudinale du tube interne et un second port en communication fluidique avec ledit second port,

dans lequel, le tube interne est formé d'un seul morceau et le tube externe est formé par deux tronçons consécutifs,
dans lequel le tube interne a ses deux extrémités longitudinales qui sont montées respectivement dans les seconds logements des premier et second blocs sans fixation par soudage, brasage ou collage de ces extrémités longitudinales aux premier et seconds blocs,
dans lequel le tube externe a ses deux extrémités longitudinales qui sont montées respectivement dans les premiers logements des premier et second blocs et qui sont fixées par soudage, brasage ou collage aux premier et seconds blocs,
et dans lequel les extrémités longitudinales des premier et second tronçons du tube externe, opposées respectivement aux premier et second bloc, sont solidarisées entre elles, en particulier par un manchon de raccordement fixé par soudage, brasage ou collage sur ces extrémités longitudinales des premier et second tronçons.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] la figure 1 est une vue schématique en perspective d'un échangeur thermique à double connecteur,
[Fig. 2] la figure 2 est une vue schématique en coupe d'un échangeur thermique à double connecteur,
[Fig. 3] la figure 3 est une vue schématique en perspective d'un premier connecteur d'un échangeur thermique à double connecteur,
[Fig. 4] la figure 4 est une vue schématique en perspective d'un second connecteur d'un échangeur thermique à double connecteur,
[Fig. 5] la figure 5 est une vue schématique en perspective d'une tubulure coaxiale pour un échangeur thermique à double connecteur,
[Fig. 6] la figure 6 est une vue schématique en perspective d'une extrémité longitudinale d'une tubulure coaxiale dans un connecteur d'un échangeur thermique à double connecteur,
[Fig. 7] la figure 7 est une vue schématique en perspective d'une extrémité longitudinale d'une tubulure coaxiale et d'un embout tubulaire monté sur cette extrémité,
[Fig. 8a-8c] les figures 8a à 8c sont des vues schématiques d'un échangeur thermique selon l'invention et montrent des étapes d'un procédé d'assemblage de cet échangeur, et
[Fig. 9] la figure 9 est une vue schématique en perspective d'un échangeur thermique selon l'invention.

### Description détaillée de l'invention

La figure 1 à 4 illustrent un d'un échangeur thermique 10 à tubulure coaxiale, en particulier pour un circuit de climatisation d'un véhicule par exemple automobile.

L'échangeur 10 comprend pour l'essentiel trois éléments à savoir une tubulure coaxiale 12 et deux connecteurs 14, 16 qui se présentent sous la forme de blocs.

La tubulure 12 a une forme générale allongée et comprend deux tubes coaxiaux s'étendant l'un à l'intérieur de l'autre. Le tube interne est référencé 18 et le tube externe est référencé 20.

Le tube externe 20 définit autour du tube interne 18 un canal annulaire C1 de circulation d'un premier fluide, et le tube interne 18 définit intérieurement un second canal C2 de circulation d'un second fluide. Pour garantir un espacement suffisant entre les tubes 18, 20 et la formation du canal C1, l'un des tubes comporte en général des saillies 21, telles que des ailettes, en appui sur l'autre des tubes pour les maintenir à distance l'un de l'autre. Les ailettes peuvent s'étendre parallèlement à l'axe longitudinal X de la tubulure 12 ou de manière hélicoïdale autour de cet axe. Elles peuvent être continues ou discontinues.

Dans l'exemple illustré à la figure 5, les saillies 21 sont formées sur le tube interne 18. Le tube interne 18 comprend ainsi sur sa surface cylindrique externe entourée par le tube externe 20 des saillies qui prennent appui sur une surface cylindrique interne du tube externe 20.

Les tubes 18, 20 peuvent être dans des matériaux identiques ou différents. Ils peuvent être réalisés en alliage(s) métallique(s) ou en matériau(x) plastique(s) par exemple.

Les connecteurs 14, 16 peuvent être dans des matériaux identiques ou différents. Ils peuvent être réalisés en alliage(s) métallique(s) ou en matériau(x) plastique(s) par exemple.

Le premier connecteur 14 est situé à une première extrémité longitudinale 12a de la tubulure 12.

Le premier connecteur 14 est formé par un premier bloc 22 qui comporte un premier logement 22a de réception d'une première extrémité longitudinale 20a du tube externe 20 et un premier port 22b en communication fluidique avec le premier logement 22a.

Le premier bloc 22 comporte en outre un second logement 22c, coaxial au premier logement 22a, de réception d'une première extrémité longitudinale 18a du tube interne 18 et un second port 22d en communication fluidique avec le second port 22d,
Le second connecteur 16 est situé à une seconde extrémité longitudinale 12b de la tubulure 12.

Le second connecteur 16 est formé par un second bloc 24 qui comporte un premier logement 24a de réception d'une seconde extrémité longitudinale 20b du tube externe 20 et un premier port 24b en communication fluidique avec le premier logement 24a.

Le second bloc 24 comporte en outre un second logement 24c, coaxial au premier logement 24a, de réception d'une seconde extrémité longitudinale 18b du tube interne 18 et un second port 24d en communication fluidique avec le second port 24d.

Dans la figure 2, la tubulure 12 a une forme droite. Dans la figure 1, la tubulure 12 a une forme présentant plusieurs coudes. La tubulure 12 de la figure 1 a subi une étape de formage ou mise en forme ou cintrage, à partir de la forme initiale de la figure 2 par exemple. Cette mise en forme peut permettre de solidariser les tubes 16, 20 entre eux, en particulier dans les zones où les tubes sont cintrés simultanément et déformés plastiquement en étant serrés l'un contre l'autre.

L'échangeur 10 de la figure 1 est prêt à être monté dans un circuit de climatisation et à être utilisé.

Les figures 3 et 4 sont des vues à plus grande échelle des connecteur 14, 16. Bien que non limitatif, on constate dans ces figures que les ports 22b, 22d du premier bloc 22 peuvent être parallèles entre eux et parallèles à l'axe X de la tubulure 12. On constate également que les ports 22b, 22d peuvent être situés sur une même face du premier bloc 22 qui a ici une forme générale parallélépipédique ou proche d'un parallélépipède.

On constate également dans ces figures que les ports 24b, 24d du second bloc 24 peuvent être perpendiculaires entre eux et être situés sur deux faces distinctes et perpendiculaires du second bloc 24 qui a ici une forme générale parallélépipédique ou proche d'un parallélépipède.

Le premier port 22b forme par exemple une entrée de fluide basse pression et le second port 22d forme par exemple une sortie de fluide haute pression. Le premier port 24b forme par exemple une sortie de fluide basse pression et le second port 24d forme par exemple une entrée de fluide haute pression. On comprend donc que les fluides basse et haute pression circulent dans des direction opposées et que le fluide haute pression circule à l'intérieur du fluide basse pression.

Comme cela est visible à la figure 5, le tube externe 20 a de préférence des extrémités longitudinales 20a, 20b qui sont coupées droites (dans des plans perpendiculaires à l'axe X de la tubulure 12). Ces extrémités longitudinales 20a, 20b sont logées respectivement dans les logements 22a, 24a des connecteurs 14, 16.

Le tube interne 18 a de préférence des extrémités longitudinales 18a, 18b qui sont coupées droites (dans des plans perpendiculaires à l'axe X de la tubulure 12). Ces extrémités longitudinales 18a, 18b sont logées respectivement dans les logements 22c, 24c des connecteurs 14, 16.

Comme illustré à la figure 5, les extrémités longitudinales 18a, 18b du tube interne 18 s'étendent de préférence au-delà du plan de coupe du tube externe 20 et sont de préférence en partie dénudée de façon à présenter une première portion 18a1, 18b1 sans saillies 21 et une seconde portion 18a2, 18b2 avec saillies 21, la seconde portion 18a2, 18b2 étant située axialement entre l'extrémité longitudinale 18a, 18b du tube externe 20 et la première portion 18a1, 18b1.

La première portion 18a1, 18b1 peut porter au moins un joint annulaire d'étanchéité 29 ou peut comprendre ou permettre de monter un embout tubulaire 26 qui porte au moins un joint annulaire d'étanchéité 29 (figures 6 et 7).

Dans l'exemple représenté, la première portion 18a1, 18b1 comprend une surface cylindrique externe 28 sur laquelle est monté l'embout 26.

L'embout 26 est engagé par coopération mâle-femelle sur l'extrémité longitudinale 18a, 18b du tube interne 18 et en particulier sur sa surface 28. L'embout 26 comprend dans l'exemple représenté une portion femelle 26a montée sur la surface 28, et une portion 26b portant au moins un joint 29. Les joints 29 sont ici au nombre de deux. Ils sont logés dans des rainures annulaires externes de l'embout 26, et en particulier de la portion 26b. Les joints 29 sont identiques, toriques et sont espacés axialement l'un de l'autre. Ils peuvent être associés à des bagues anti-extrusion.

La particularité de l'invention est liée au fait que le tube interne 18 est formé d'un seul morceau (avec ou sans les embouts 26 précités), comme visible à la figure 8a, et que le tube externe 20 est formé par deux tronçons 30, 32 consécutifs, comme visible aux figures 8a à 8c.

Le tube interne 18 a ses deux extrémités longitudinales 18a, 18b qui sont de préférence montées respectivement dans les seconds logements 22c, 24c des premier et second blocs 22, 24 sans fixation par soudage, brasage ou collage de ces extrémités longitudinales 18a, 18b aux premier et seconds blocs 22, 24. Pour cela les embouts 26 précités peuvent être utilisés.

Le tube externe 20 a ses deux extrémités longitudinales 20a ,20b qui sont de préférence montées respectivement dans les premiers logements 22a, 24a des premier et second blocs 2, 24 et qui sont fixées par soudage, brasage ou collage aux premier et seconds blocs 22, 24.

Les extrémités longitudinales 30a, 32a des premier et second tronçons 30, 32 du tube externe 20, opposées respectivement aux premier et second bloc 22, 24, sont alors solidarisées entre elles, par exemple par un manchon de raccordement 34 qui est fixé par soudage, brasage ou collage sur ces extrémités longitudinales 30a, 32a des premier et second tronçons 30, 32 Dans une variante de réalisation non représentée, les premier et second tronçons 30, 32 du tube externe 20 pourraient être solidarisés entre eux par soudage, brasage ou collage direct de ces tronçons. Il ne serait alors pas nécessaire d'utiliser un manchon 34.

Dans une variante de réalisation non représentée, les premier et second tronçons 30, 32 du tube externe 20 pourraient être solidarisés entre eux par déformation de l'extrémité longitudinale libre de l'un des tronçons, pour y former une partie femelle, ou respectivement mâle, par insertion de l'extrémité longitudinale libre de l'autre des tronçons par engagement mâle-femelle sur ou dans l'extrémité longitudinale libre déformée, et par soudage, brasage ou collage de ces extrémités libres

La présente invention propose ainsi un procédé d'assemblage d'un échangeur 10 qui comprend les étapes successives suivantes :
a) on engage la première extrémité longitudinale 20a du tube externe 20 dans le premier logement 22a du premier bloc 22 et on fixe cette première extrémité longitudinale 20a au premier bloc 22, cette première extrémité longitudinale 20a étant située sur le premier tronçon 30 du tube externe 20, et on engage la seconde extrémité longitudinale 20b du tube externe 20 dans le premier logement 24a du second bloc 24 et on fixe cette seconde extrémité longitudinale 20b au seconde bloc 24, cette seconde extrémité longitudinale 20b étant située sur le second tronçon 32 du tube externe 20 (figure 8a),
b) on engage le tube interne 18 dans le premier tronçon 30, depuis une extrémité longitudinale libre 30a de ce premier tronçon 30, opposée au premier bloc 22, puis on fait coulisser le tube interne 18 dans le premier tronçon 30 jusqu'à ce que la première extrémité longitudinale 18a du tube interne 18 s'engage dans le second logement 22c du premier bloc 22 (figures 8a et 8b),
c) on engage le tube interne 18 dans le second tronçon 32, depuis une extrémité longitudinale libre 32a de ce second tronçon 32, opposée au second bloc 24, puis on fait coulisser le tube interne 18 dans le second tronçon 32 jusqu'à ce que la seconde extrémité longitudinale 18b du tube interne 18 s'engage dans le second logement 24c du second bloc 24 (figures 8b et 8c), et
d) on solidarise les premier et second tronçons 30, 32 du tube externe 20 entre eux par l'intermédiaire de leurs extrémités longitudinales libres 30a, 32a respectives (figure 8c).

A l'étape d), les premier et second tronçons 30a, 32 du tube externe 20 peuvent être solidarisés entre eux par l'intermédiaire du manchon de raccordement 34 qui connecte leurs extrémités longitudinales libres 30a, 32a respectives. Le manchon 34 peut coopérer par emboîtement mâle-femelle respectivement avec les extrémités longitudinales libres 30a, 32a des premier et second tronçons 30a, 32.

Le manchon 34 peut être monté sur l'extrémité longitudinale libre 30a du premier tronçon 30, avant l'étape a), ou avant l'étape b), comme illustré aux figures 8a et 8b.

En variante, le manchon 34 pourrait être monté sur l'extrémité longitudinale libre 32a du second tronçon 32, avant l'étape a), ou avant l'étape b), ou avant l'étape c).

Le manchon 34 peut être fixé aux extrémités longitudinales libres 30a, 32a des premier et second tronçons 30, 32 par brasage, soudage ou collage.

Dans les autres variantes évoquées dans ce qui précède et n'utilisant pas de manchon 34, les extrémités longitudinales libres 30a, 32a des premier et second tronçons 30, 32 pourraient être fixées directement l'une à l'autre par brasage, soudage ou collage, avec ou sans déformation préalable de l'une de ces extrémités afin de pouvoir emboîter les extrémités 30a, 32a l'un dans l'autre par engagement mâle-femelle.

Les première et secondes extrémités longitudinales 20a, 20b du tube externe 20 sont de préférence fixées respectivement aux premier et second blocs 22, 24 par soudage, brasage ou collage.

Les première et secondes extrémités longitudinales 18a, 18b du tube interne 18 ne sont de préférence pas fixées respectivement aux premier et second blocs par soudage, brasage ou collage.

Pour cela, comme évoqué dans ce qui précède, un premier embout tubulaire 26 portant au moins un joint annulaire d'étanchéité 29 est monté sur la première extrémité longitudinale 18a du tube interne 18. Le joint 29 est configuré pour coopérer avec le second logement 22c du premier bloc 22 pour assurer une étanchéité. Un second embout tubulaire 26 qui porte au moins un joint annulaire d'étanchéité 29 est monté sur la seconde extrémité longitudinale 18b du tube interne 18. Le joint 29 est configuré pour coopérer avec le second logement 24c du second bloc 24 pour assurer une étanchéité. Dans l'exemple représenté, les premier et second embouts 26 portent chacun deux joints annulaires d'étanchéité 29 (figure 7).

Le procédé peut comprendre, après l'étape d), une étape e) de mise en forme de la tubulure 12 par cintrage et déformation plastique de cette tubulure, pour lui donner une forme telle qu'illustrée à la figure 9 par exemple.

L'invention permet de réaliser un raccordement fluidique étanche entre la tubulure 12 et les connecteurs 14, 16, sans soudage à l'aveugle tout en limitant l'encombrement de l'échangeur 10.

## Revendications

1. Procédé d'assemblage d'un échangeur thermique (10) à tubulure coaxiale, en particulier pour un circuit de climatisation d'un véhicule, l'échangeur (10) comportant :
- une tubulure coaxiale (12) comportant deux tubes coaxiaux, respectivement interne (18) et externe (20), le tube externe (20) définissant autour du tube interne (18) un premier canal annulaire (C1) de circulation d'un premier fluide, et le tube interne (18) définissant intérieurement un second canal (C2) de circulation d'un second fluide, les tubes (18, 20) étant indépendants et l'un des tubes comportant des saillies (21) en appui sur l'autre des tubes pour les maintenir à distance l'un de l'autre,
- un premier connecteur fluidique (14) formé par un premier bloc (22) situé à une première extrémité longitudinale (12a) de la tubulure (12), le premier bloc (22) comportant un premier logement (22a) de réception d'une première extrémité longitudinale (20a) du tube externe (20) et un premier port (22b) en communication fluidique avec ledit premier logement (22a), le premier bloc (22) comportant un second logement (22c), coaxial au premier logement (22a), de réception d'une première extrémité longitudinale (18a) du tube interne (18) et un second port (22d) en communication fluidique avec ledit second port (22c),
- un second connecteur fluidique (16) formé par un second bloc (24) situé à une seconde extrémité longitudinale (12b) de la tubulure (12), opposée à la première extrémité longitudinale (12a), le second bloc (24) comportant un premier logement (24a) de réception d'une seconde extrémité longitudinale (20b) du tube externe (20), et un premier port (24b) en communication fluidique avec ledit premier logement (24a), le second bloc (24) comportant un second logement (24c), coaxial au premier logement (24a), de réception d'une seconde extrémité longitudinale (18b) du tube interne (18) et un second port (24d) en communication fluidique avec ledit second port (24c),
**caractérisé en ce que**, le tube interne (18) est formé d'un seul morceau et le tube externe (20) est formé par deux tronçons (30, 32) consécutifs, le procédé comprend les étapes successives suivantes :
a) on engage la première extrémité longitudinale (20a) du tube externe (20) dans le premier logement (22a) du premier bloc (22) et on fixe cette première extrémité longitudinale (22a) au premier bloc (22), cette première extrémité longitudinale (22a) étant située sur un premier des tronçons (30) du tube externe (20), et on engage la seconde extrémité longitudinale (20b) du tube externe (20) dans le premier logement (24a) du second bloc (24) et on fixe cette seconde extrémité longitudinale (24a) au seconde bloc (24), cette seconde extrémité longitudinale (24a) étant située sur un second des tronçons (32) du tube externe (20),
b) on engage le tube interne (18) dans le premier tronçon (30), depuis une extrémité longitudinale libre (30a) de ce premier tronçon (30), opposée au premier bloc (22), puis on fait coulisser le tube interne (18) dans le premier tronçon (30) jusqu'à ce que la première extrémité longitudinale (18a) du tube interne (18) s'engage dans le second logement (22c) du premier bloc (22),
c) on engage le tube interne (18) dans le second tronçon (32), depuis une extrémité longitudinale libre (32a) de ce second tronçon (32), opposée au second bloc (24), puis on fait coulisser le tube interne (18) dans le second tronçon (32) jusqu'à ce que la seconde extrémité longitudinale (18b) du tube interne (18) s'engage dans le second logement (24c) du second bloc (24), et
d) on solidarise les premier et second tronçons (30, 32) du tube externe (20) entre eux par l'intermédiaire de leurs extrémités longitudinales libres (30a, 32a) respectives.

2. Procédé selon la revendication 1, dans lequel, à l'étape d), les premier et second tronçons (30, 32) du tube externe (20) sont solidarisés entre eux par l'intermédiaire d'un manchon de raccordement (34) qui connecte leurs extrémités longitudinales libres (30a, 32a) respectives.

3. Procédé selon la revendication 2, dans lequel le manchon de raccordement (34) est monté sur l'extrémité longitudinale libre (30a) du premier tronçon (30), avant l'étape a), ou avant l'étape b).

4. Procédé selon la revendication 2, dans lequel le manchon de raccordement (34) est monté sur l'extrémité longitudinale libre (32a) du second tronçon (32), avant l'étape a), ou avant l'étape b), ou avant l'étape c).

5. Procédé selon l'une des revendications 2 à 4, dans lequel le manchon de raccordement (34) est fixé aux extrémités longitudinales libres (30a, 32a) des premier et second tronçons (30, 32) par brasage, soudage ou collage.

6. Procédé selon la revendication 1, dans lequel, à l'étape d), les premier et second tronçons (30, 32) du tube externe (20) sont solidarisés entre eux par soudage, brasage ou collage direct de ces tronçons.

7. Procédé selon la revendication 1, dans lequel, à l'étape d), les premier et second tronçons (30, 32) du tube externe (20) sont solidarisés entre eux par déformation de l'extrémité longitudinale libre de l'un des tronçons, pour y former une partie femelle, ou respectivement mâle, par insertion de l'extrémité longitudinale libre de l'autre des tronçons par engagement mâle-femelle sur ou dans l'extrémité longitudinale libre déformée, et par soudage, brasage ou collage de ces extrémités libres.

8. Procédé selon l'une des revendications précédentes, dans lequel les première et secondes extrémités longitudinales (20a, 20b) du tube externe (20) sont fixées respectivement aux premier et second blocs (22, 24) par soudage, brasage ou collage.

9. Procédé selon l'une des revendications précédentes, dans lequel les première et secondes extrémités longitudinales (18a, 18b) du tube interne (18) ne sont pas fixées respectivement aux premier et second blocs (22, 24) par soudage, brasage ou collage.

10. Procédé selon l'une des revendications précédentes, dans lequel un premier embout tubulaire (26) portant au moins un joint annulaire d'étanchéité (29) est situé à la première extrémité longitudinale (18a) du tube interne (18), ledit au moins un joint (29) étant configuré pour coopérer avec ledit second logement (22c) du premier bloc (22) pour assurer une étanchéité, et un second embout tubulaire (26) portant au moins un joint annulaire d'étanchéité (29) est situé à la seconde extrémité longitudinale (18b) du tube interne (18), ledit au moins un joint (29) étant configuré pour coopérer avec ledit second logement (24c) du second bloc (24) pour assurer une étanchéité.

11. Procédé selon la revendication 8, dans lequel chacun des premier et second embouts tubulaires (26) est monté sur ou dans l'extrémité longitudinale (18a, 18b) correspondante, et fixée à cette extrémité par soudage, brasage ou collage.

12. Procédé selon la revendication 8, dans lequel chacun des premier et second embouts tubulaires (26) est formé directement sur l'extrémité longitudinale (18a, 18b) correspondante, et est donc formé d'une seule pièce avec le tube interne.

13. Procédé selon l'une des revendications 10 à 12, dans lequel les premier et second embouts (26) portent chacun deux joints annulaires d'étanchéité (29).

14. Procédé selon l'une des revendications précédentes, dans lequel **il** comprend, après l'étape d), une étape e) de mise en forme de la tubulure (12) par cintrage et déformation plastique de cette tubulure (12).

15. Echangeur thermique (10) à tubulure coaxiale, en particulier pour un circuit de climatisation d'un véhicule, cet échangeur (10) étant obtenu par un procédé selon l'une des revendications précédentes et comprenant :
- une tubulure coaxiale (12) comportant deux tubes coaxiaux, respectivement interne (18) et externe (20), le tube externe (20) définissant autour du tube interne (18) un premier canal annulaire (C1) de circulation d'un premier fluide, et le tube interne (18) définissant intérieurement un second canal (C2) de circulation d'un second fluide, les tubes (18, 20) étant indépendants et l'un des tubes comportant des saillies (21) en appui sur l'autre des tubes pour les maintenir à distance l'un de l'autre,
- un premier connecteur fluidique (14) formé par un premier bloc (22) situé à une première extrémité longitudinale (12a) de la tubulure (12), le premier bloc (22) comportant un premier logement (22a) de réception d'une première extrémité longitudinale (20a) du tube externe (20) et un premier port (22b) en communication fluidique avec ledit premier logement (22a), le premier bloc (22) comportant un second logement (22c), coaxial au premier logement (22a), de réception d'une première extrémité longitudinale (18a) du tube interne (18) et un second port (22d) en communication fluidique avec ledit second port (22c),
- un second connecteur fluidique (16) formé par un second bloc (24) situé à une seconde extrémité longitudinale (12b) de la tubulure (12), opposée à la première extrémité longitudinale (12a), le second bloc (24) comportant un premier logement (24a) de réception d'une seconde extrémité longitudinale (20b) du tube externe (20), et un premier port (24b) en communication fluidique avec ledit premier logement (24a), le second bloc (24) comportant un second logement (24c), coaxial au premier logement (24a), de réception d'une seconde extrémité longitudinale (18b) du tube interne (18) et un second port (24d) en communication fluidique avec ledit second port (24c),
dans lequel, le tube interne (18) est formé d'un seul morceau et le tube externe (20) est formé par deux tronçons (30, 32) consécutifs,
dans lequel le tube interne (18) a ses deux extrémités longitudinales (18a, 18b) qui sont montées respectivement dans les seconds logements (22c, 24c) des premier et second blocs (22, 24) sans fixation par soudage, brasage ou collage de ces extrémités longitudinales (18a, 18b) aux premier et seconds blocs (22, 24),
dans lequel le tube externe (20) a ses deux extrémités longitudinales (20a, 20b) qui sont montées respectivement dans les premiers logements (22a, 24a) des premier et second blocs (22, 24) et qui sont fixées par soudage, brasage ou collage aux premier et seconds blocs (22, 24),
et dans lequel les extrémités longitudinales (30a, 32a) des premier et second tronçons (30, 32) du tube externe (20), opposées respectivement aux premier et second bloc (22, 24), sont solidarisées entre elles, en particulier par un manchon de raccordement (34) fixé par soudage, brasage ou collage sur ces extrémités longitudinales (30a, 32a) des premier et second tronçons (30, 32).
